# FASCICULE DE BREVET EUROPEEN

(11) **EP 4 134 756 B1**
(45) Date de publication et mention de la délivrance du brevet: **03.04.2024**
(21) Numéro de dépôt: 21190403.2
(22) Date de dépôt: 09.08.2021
(51) Int. Cl.: G04B 37/00, G04B 37/11

(54) **FOND ORIENTABLE POUR UNE PIECE D` HORLOGERIE**
AUSRICHTBARER BODEN FÜR EINE UHR
ADJUSTABLE FACE FOR A TIMEPIECE

(43) Date de publication de la demande: 15.02.2023
(73) Titulaire: The Swatch Group Research and Development Ltd, 2074 Marin (CH)
(72) Inventeur: ALLIMANN, Joël, 1565 Vallon (CH); ERDEMLI, François, 2013 Colombier (CH); AGUSTONI, Enzo, 1588 Cudrefin (CH)
(74) Mandataire: ICB SA

(56) Documents cités:
- CH-A- 350 251
- CH-A1- 710 451

## Description

La présente invention concerne les fonds pour pièces d'horlogerie et plus particulièrement de tels fonds comportant un motif ou un logo sur leur face externe et dans lesquels ledit motif ou logo peut être orienté à souhait.

### ARRIERE PLAN TEHNOLOGIQUE

Il arrive fréquemment que, lors du visage d'un fond de boîte de montre sur la carrure de cette dernière, on s'aperçoive que, lorsque le fond est complètement vissé, les inscriptions ou motifs décoratifs qui peuvent avoir été par exemple frappés par étampage ou gravés sur la face du fond située du côté du poignet du porteur de la montre, ne sont pas convenablement alignés par rapport à l'axe vertical 12H-6H de ladite montre, ce qui, bien entendu, nuit à l'aspect esthétique de cette montre.

Ce défaut d'aspect, s'il peut être toléré pour des montres bon marché, constitue un inconvénient très gênant pour des montres plus onéreuses.

Pour remédier à cet inconvénient, la seule solution connue à ce jour consiste à apparier un fond avec une boîte de montre déterminée lors de l'usinage, de façon que l'on soit assuré qu'une fois complètement vissé, le fond soit parfaitement aligné avec l'axe 12H-6H de la montre. Cette solution n'est toutefois que peu satisfaisante car on s'expose à des problèmes si jamais le fond d'origine de la montre est perdu ou abîmé et qu'il est nécessaire de le remplacer par un autre fond dont on n'est pas sûr qu'une fois vissé sur la carrure, il s'aligne toujours convenablement avec l'axe vertical 12h-6h.

Le document CH 710 451 A1 divulgue un dispositif de fixation d'un fond sur une carrure avec un détrompeur qui s'insère dans une bague.

### RESUME DE L'INVENTION

La présente invention a pour but de remédier à cet inconvénient ainsi qu'à d'autres encore en proposant un système permettant, après vissage d'un fond sur la carrure d'une boîte de montre, de régler de manière simple et efficace l'orientation du fond par rapport à la montre, de façon à garantir une disposition convenable des inscriptions et autres motifs décoratifs qui ont été reportés sur la face du fond de la montre dirigée du côté du poignet du porteur de cette montre.

A cet effet, la présente invention concerne un dispositif de fixation d'un fond sur une carrure d'une boîte de montre, le fond étant agencé pour être chassé sur la boîte de montre, caractérisé en ce qu'il comprend un cercle d'emboîtage auquel est lié au moins un détrompeur, ledit détrompeur étant agencé pour coopérer avec au moins un usinage du fond de manière à garantir l'orientation du fond par rapport à la carrure selon l'axe 12H-6H de la montre.

Grâce à ces caractéristiques, la présente invention procure un dispositif de fixation d'un fond de boîte de montre qui permet tout à la fois de chasser complètement ce fond sur la carrure de la montre de façon à assurer l'étanchéité de cette dernière et d'orienter le fond correctement par rapport à la carrure selon l'axe 12H-6H de la montre.

Conformément à d'autres variantes avantageuses de l'invention :
- le détrompeur est une goupille chassée dans le cercle d'emboîtage ;
- le détrompeur et le cercle d'emboîtage forment un élément d'un seul tenant ;
- ledit au moins un usinage est de forme complémentaire au détrompeur ;
- le dispositif comprend un joint annulaire réalisé en matériau compressible, ledit joint étant placé entre le fond et la carrure pour assurer l'étanchéité ;
- le détrompeur est saillant par rapport au plan de jonction entre le fond et la carrure de manière à guider le fond sur la carrure.

L'invention concerne aussi une pièce d'horlogerie comprenant un dispositif de fixation conforme à l'invention.

### BREVE DESCRIPTION DES FIGURES

Les buts, avantages et caractéristiques du dispositif de fixation d'un fond sur une carrure d'une boîte de montre apparaîtront mieux dans la description suivante sur la base d'au moins une forme d'exécution non limitative illustrée par le dessin sur lequel :
- la figure 1 est une vue en coupe d'une boite de montre équipée d'un dispositif de fixation d'un fond sur une carrure conforme à l'invention.

### DESCRIPTION DETAILLEE

La figure 1 illustre un dispositif de fixation et d'orientation d'un fond 1 sur une carrure 2 d'une boîte de montre, le fond 1 étant destiné à être chassé sur la carrure 2.

Selon l'invention, le dispositif comprend un cercle d'emboîtage 3 auquel est lié au moins un détrompeur 4 agencé pour coopérer avec au moins un usinage 10 du fond 1 de manière à garantir l'orientation du fond 1 par rapport à la carrure 2 selon l'axe 12H-6H de la montre, le fond 1 comportant une face extérieure portant un motif tel qu'un logo ou une marque.

Comme on peut l'observer à la figure 1, le fond se compose d'une jupe 11 et d'un anneau 12 saillant par rapport à la jupe, l'anneau étant agencé pour reposer dans la carrure 2 une fois le fond 1 chassé.

Selon un premier mode de réalisation, le détrompeur 4 se présente sous la forme d'une goupille qui est chassée dans le cercle d'emboîtage 3, le cercle d'emboîtage 3 présentant un orifice agencé pour recevoir la goupille.

Selon un deuxième mode de réalisation, le détrompeur 4 et le cercle d'emboîtage 3 forment un élément d'un seul tenant. Ils peuvent par exemple être fabriqués via une injection plastique ou un moulage, un usinage dans la masse pourrait également être envisageable. Ce mode de réalisation a pour avantage d'être plus simple à mettre en place et moins coûteux à réaliser.

Grâce à un tel montage, la rotation angulaire du fond 1 par rapport à la carrure 2 est bloquée (donc sa position) par le détrompeur 4 qui vient s'engager lors du chassage dans le fond 1.

De manière à limiter le jeu au maximum une fois le tout assemblé, ledit au moins un usinage 10 présente une forme complémentaire au détrompeur 4, le détrompeur étant agencé pour être inséré en force dans l'usinage 10 du fond 1.

Selon l'invention, un joint annulaire 30 réalisé en matériau compressible, est placé entre le fond 1 et la carrure 2, et plus précisément à l'extérieur de l'anneau 12 du fond pour assurer l'étanchéité une fois le fond assemblé sur la carrure.

Avantageusement, le détrompeur 4 est légèrement saillant par rapport au plan de jonction P entre le fond 1 et la carrure 2 de manière à faire également office d'élément de guidage lors de l'assemblage du fond 1 sur la carrure 2, le détrompeur 4 venant en prise avec le fond 1 ou le cercle d'emboîtage 3 avant que le joint annulaire 30 ne commence à être comprimé.

Le cercle d'emboîtage 3 et le détrompeur 4 peuvent être réalisés en matériau plastique dans le cas où ils forment un élément monobloc. Dans l'autre cas, le détrompeur 4 peut être réalisé en un matériau métallique ou plastique.

Le montage du dispositif de fixation selon l'invention s'opère de la façon suivante. Le mouvement et le cercle d'emboîtage 3 sont montés dans la carrure 2. Une fois le cercle d'emboîtage 3 fixé dans la carrure 2, on place le fond 1 par rapport au détrompeur 4 de manière à insérer partiellement ce dernier dans l'usinage 10 du fond 1. Une fois le fond 1 placé et le détrompeur 4 partiellement inséré dans l'usinage 10, le fond 1 est chassé sur la carrure 2 jusqu'à ce que le fond arrive en butée contre la carrure 2.

Il va de soi que l'invention n'est pas limitée au mode de réalisation qui vient d'être décrit et que diverses modifications et variantes simples peuvent être envisagées sans sortir du cadre de l'invention. A titre d'exemple, le détrompeur peut également être placé sur le fond au lieu du cercle d'emboîtage.

## Revendications

1. Dispositif de fixation d'un fond (1) sur une carrure (2) d'une boîte de montre (100), le dispositif comprenant ledit fond et ladite carrure, le fond (1) étant agencé pour être chassé sur la carrure (2),
ledit dispositif comprenant un cercle d'emboîtage (3) auquel est lié au moins un détrompeur (4), ledit détrompeur (4) étant agencé pour coopérer avec au moins un usinage (10) du fond (1) de manière à garantir l'orientation du fond (1) par rapport à la carrure (2) selon l'axe 12H-6H de la montre.

2. Dispositif selon la revendication 1, **caractérisé en ce que** le détrompeur (4) est une goupille chassée dans le cercle d'emboîtage (3).

3. Dispositif selon la revendication 1, **caractérisé en ce que** le détrompeur (4) et le cercle d'emboîtage (3) forment un élément d'un seul tenant.

4. Dispositif selon l'une des revendications 1 à 3, **caractérisé en ce que** ledit au moins un usinage (10) est de forme complémentaire au détrompeur (4).

5. Dispositif selon l'une des revendication 1 à 4, **caractérisé en ce qu'**il comprend un joint annulaire (30) réalisé en matériau compressible, ledit joint annulaire (30) étant placé entre le fond (1) et la carrure (2) pour assurer l'étanchéité.

6. Dispositif selon l'une des revendications précédentes, **caractérisé en ce que** le détrompeur (4) est saillant par rapport au plan de jonction (P) entre le fond (1) et la carrure (2) de manière à guider le fond (1) sur la carrure (2).

7. Pièce d'horlogerie comprenant un dispositif de fixation selon l'une des revendications 1 à 6.

## Patentansprüche

1. Vorrichtung zur Befestigung eines Bodens (1) an einem Mittelteil (2) eines Uhrgehäuses (100), wobei die Vorrichtung den Boden und den Mittelteil umfasst, wobei der Boden (1) ausgeführt ist, um in den Mittelteil (2) eingepresst zu werden,
wobei die Vorrichtung einen Einschalkreis (3) umfasst, mit dem mindestens ein Unverwechselbarkeitseinrichtung (4) verbunden ist, wobei die Unverwechselbarkeitseinrichtung (4) ausgeführt ist, um mit mindestens einer Bearbeitung (10) des Bodens (1) zusammenzuwirken, um die Ausrichtung des Bodens (1) in Bezug auf den Mittelteil (2) entlang der Achse 12 Uhr - 6 Uhr der Uhr zu gewährleisten.

2. Vorrichtung nach Anspruch 1, **dadurch gekennzeichnet, dass** die Unverwechselbarkeitseinrichtung (4) ein Sperrstift ist, der in den Einschalkreis (3) eingepresst ist.

3. Vorrichtung nach Anspruch 1, **dadurch gekennzeichnet, dass** die Unverwechselbarkeitseinrichtung (4) und der Einschalkreis (3) ein Element aus einem Stück bilden.

4. Vorrichtung nach einem der Ansprüche 1 bis 3, **dadurch gekennzeichnet, dass** die mindestens eine Bearbeitung (10) in einer ergänzenden Form zur Unverwechselbarkeitseinrichtung (4) ist.

5. Vorrichtung nach einem der Ansprüche 1 bis 4, **dadurch gekennzeichnet, dass** sie eine ringförmige Dichtung (30) umfasst, die aus einem komprimierbaren Material gefertigt ist, wobei die ringförmige Dichtung (30) zwischen dem Boden (1) und dem Mittelteil (2) platziert ist, um für Wasserdichtheit zu sorgen.

6. Vorrichtung nach einem der vorstehenden Ansprüche, **dadurch gekennzeichnet, dass** die Unverwechselbarkeitseinrichtung (4) in Bezug auf die Verbindungsebene (P) zwischen dem Boden (1) und dem Mittelteil (2) herausragt, um den Boden (1) auf dem Mittelteil (2) zu führen.

7. Uhrmachereistück, umfassend eine Vorrichtung zur Befestigung nach einem der Ansprüche 1 bis 6.

## Claims

1. Device for fastening a back (1) to a middle (2) of a watch case (100), the device comprising said back and said middle, the back (1) being arranged to be driven onto the middle (2), the device comprising a casing ring (3) to which is connected at least one position pin (4), said position pin (4) being arranged to cooperate with at least one machining (10) in the back (1) so as to guarantee the orientation of the back (1) relative to the middle (2) along the 12 o'clock-6 o'clock axis of the watch.

2. Device according to claim 1, **characterised in that** the position pin (4) is a pin that is driven into the casing ring (3).

3. Device according to claim 1, **characterised in that** the position pin (4) and the casing ring (3) make up an element made in one piece.

4. Device according to one of claims 1 to 3, **characterised in that** said at least one machining (10) has a shape that complements that of the position pin (4).

5. Device according to one of claims 1 to 4, **characterised in that** it comprises a ring gasket (30) made of a compressible material, said ring gasket (30) being placed between the back (1) and the middle (2) to procure the leakproof seal.

6. Device according to one of the preceding claims, **characterised in that** the position pin (4) projects from the joining plane (P) between the back (1) and the middle (2) so as to guide the back (1) on the middle (2).

7. Timepiece comprising a fastening device according to one of claims 1 to 6.
